# EUROPÄISCHE PATENTSCHRIFT

(11) **EP 0 163 942 B1**
(45) Veröffentlichungstag und Bekanntmachung des Hinweises auf die Patenterteilung: **07.01.1988**
(21) Anmeldenummer: 85105311.6
(22) Anmeldetag: 02.05.1985
(51) Int. Cl.: E06B 3/50, E06B 3/48

(54) **Automatische zweiflügelige Schiebetür**
Automatic sliding door with two leaves
Porte coulissante automatique à deux vantaux

(30) Priorität: 30.05.1984 DE 8416492 U
(43) Veröffentlichungstag der Anmeldung: 11.12.1985
(73) Patentinhaber: Christian Hein GmbH, D-3012 Langenhagen (DE)
(72) Erfinder: Hein, Christian, D-3012 Langenhagen (DE)
(74) Vertreter: Rücker, Wolfgang

(56) Entgegenhaltungen:
- CH-A- 508 122
- FR-A- 1 374 224
- FR-A- 2 248 671

## Beschreibung

Die Erfindung betrifft eine automatische zweiflügelige Schiebetür, insbesondere für Flucht- und Rettungswege, deren beide Flügel je einen schwenkbaren Flügelteil aufweisen, der an einem verschiebbaren, jedoch nicht schwenkbaren Flügelteil angelenkt ist und an diesem einrastend derart gehalten ist, dass durch Druck gegen die Mitte der Schiebetür von innen die schwenkbaren Flügelteile sich nach aussen öffnen.

Aufgrund nationaler Bestimmungen in praktisch allen Ländern der Erde sind insbesondere in öffentlichen Gebäuden, wie Bahnhöfen, Kaufhäusern, Sitzungssälen oder dgl., Türen so zu konstruieren, dass sie sowohl von beispielsweise Rollstuhlfahrern, Menschen mit Kinderwagen und Behinderten ohne fremde Hilfe benutzt werden können. Andererseits müssen die Türen zusätzlich auch noch im Falle einer Panik oder im Falle der Gefahr schnell und auch bei Stromausfall sich weit öffnen lassen, um den in den Räumen befindlichen Menschen einen Fluchtweg zu schaffen.

Für die Erfüllung der ersten Forderung, nämlich Türen für Behinderte und Rollstuhlfahrer benutzbar zu machen, kommen in den meisten Fällen nur automatisch arbeitende Schiebetüren in Frage. Die bisherigen Schiebetüren sind aber nicht geeignet, auch gleichzeitig Flucht- und Rettungswege zu bilden, weil die Schiebetürflügel nicht schnell genug zu öffnen sind, besonders dann nicht, wenn die automatischen Schiebetüren vor feststehenden Seitenteilen, Mauerwerk oder dgl. laufen.

Aus der französischen Patentschrift 1.374.224 ist bereits eine automatische, zweiflügelige Schiebetür, insbesondere für Flucht- und Rettungswege bekannt deren beide Flügel je einen schwenkbaren Flügelteil aufweisen der an einen nicht schwenkbaren Flügelteil angelenkt und an diesem einrastend gehalten ist, derart, dass durch einen Druck gegen die Mitte der Schiebetür von innen die schwenkbaren Flügelteile sich auch nach aussen öffnen lassen. Eine ähnliche Schiebetür, bei der die Teilung etwa in der Mitte erfolgt, offenbart die CH-A-508 122. Die Teilung einer zweiflügeligen Tür auf ihrer Mitte ist aus der amerikanischen Patentschrift 3.811.489 bekannt. Durch diese Massnahmen wird zwar eine begrenzte Freigabe des Fluchtweges im Gefahrenfall erreicht, aber dies ist nur eine unzureichende Massnahme.

Der Erfindung liegt daher die Aufgabe zu Grunde, eine maximale Öffnung der Flügeltür zu schaffen, damit ein breiter Fluchtweg vorhanden ist.

Dies erfolgt erfindungsgemäss bei einer automatischen zweiflügeligen Schiebetür der eingangs beschriebenen Art dadurch, dass die beiden Flügel der Schiebetür auf ihrer Längsmittellinie geteilt sind und dass bei Druckeinwirkung gegen die Mitte der Schiebetür von innen die schwenkbaren Flügelteile sich nach aussen öffnen und gleichzeitig die nicht schwenkbaren Flügelteile zurückfahren.

Bei einer derart ausgebildeten Schiebetür werden im Gefahrenfall oder bei Stromausfall durch einen Druck gegen die Innenseite der beiden Türflügelhälften diese nach aussen geöffnet und gleichzeitig ein Federmechanismus in Gang gesetzt, der die verbleibenden halben Türflügel zurück in die Offenstellung zieht.

Dieses Zurückfahren oder zur Seite fahren der Schiebetürteile an denen die Flügelteile schwenkbar befestigt sind durch einen Federmechanismus ist besonders dann von grossem Wert, wenn im Gefahrenfall auch der sonst erforderliche elektrische Strom ausfällt.

Die Erfindung wird nun anhand einer Zeichnung, die schematisch die erfindungsgemässe Schiebetür zeigt, beschrieben.

In der Zeichnung stellen dar:
Fig. 1 eine Schiebetür in geschlossenem Zustand,
Fig. 2 die Schiebetür gem. Fig. 1 in der Draufsicht gesehen,
Fig. 3 die geöffnete normale Schiebetür gemäss Fig. 1 und 2,
Fig. 4 entspricht der Fig. 1,
Fig. 5 die erfindungsgemässe Schiebetür im Notfall halb geöffnet und
Fig. 6 die ganz geöffnete Schiebetür gemäss der Erfindung ebenfalls wie Fig. 5 in der Draufsicht.

Wie Fig. 1 und4zeigen, besteht die Schiebetür aus zwei in Richtung der Pfeile 1 und 2 nach rechts bzw. links verschiebbare Flügel 3 und 4. Die Aufhängung der Schiebetürflügel, ihre Führung und Betätigung sowie die automatische Steuerung sind an sich bekannter Ausgestaltung. Erfindungsgemäss ist nun jeder Türflügel 3 und 4 aus zwei Teilen 5 und 6 bzw. 5' und 6' aufgebaut. Die Teile 5 und 5' sind an ihrem oberen und unteren Ende schwenkbar mit den Teilen 6 und 6' der Schiebetürflügel verbunden. Der Normalbetrieb der Schiebetür ist in den Fig. 2 und 3 dargestellt. Die Bezugszeichen 3 und 4 bezeichnen die völlig aufgefahrenen Flügel in Fig. 3 und in Fig. 2 die geschlossene Stellung.

Entsteht nun ein Gefahrenfall, so wird ein Fluchtweg sofort freigegeben, wenn die Türflügel in der Mitte auf ihrer Trennlinie in Fig. 1 und 4 (durch den Kreis mit der Bezugszahl 7 bezeichnet) aufgestossen werden, so dass die Flügelteile 5 und 5' in die in Fig. 5 gezeigte Stellung schwenken. Gleichzeitig bewegen sich die nicht schwenkbaren Türflügelteile 6 und 6' in Richtung der Pfeile 1 und 2 (Fig. 1 und 4) zur Seite bzw. auf die Fig. 5 und 6 übertragen zurück oder nach aussen, wie das in Fig. 6 dargestellt ist, so dass dann die volle Öffnungsweite des Fluchtweges vorhanden ist.

Die verschwenkbaren Schiebetürflügelteile 5 und 5' sind am oberen und unteren Ende der Teile 6 und 6' schwenkbar angelenkt und mit ihrem oberen Ende über eine Schere mit dem oberen Träger 8 bzw. 9 der Türflügel eingerastet und gehalten. Ein Stoss in die Mitte der Schiebetür etwa im Bereiche des Punktes 7 (Fig. 1 und 4) überwindet jedoch diese Haltekraft der Rastung bzw. des Schnäppers, so dass sich die Türflügelhälften 5 und 5' wie in Fig. 5 und 6 gezeigt öffnen.

## Patentansprüche

1. Automatische zweiflügelige Schiebetür insbesondere für Flucht- und Rettungswege, deren beide Flügel (3, 4) je einen schwenkbaren Flügelteil (5, 5') aufweisen, der an einem verschiebbaren, jedoch nicht schwenkbaren Flügelteil (6, 6') angelenkt und an diesem einrastend derart gehalten ist, dass durch Druck gegen die Mitte (7) der Schiebetür von innen die schwenkbaren Flügelteile (5, 5') sich nach aussen öffnen, dadurch gekennzeichnet, dass die beiden Flügel (3 und 4) der Schiebetür auf ihrer Längsmittellinie geteilt sind und dass bei Druckeinwirkung gegen die Mitte (7) der Schiebetür von innen die schwenkbaren Flügelteile (5 und 5') sich nach aussen öffnen und gleichzeitig die nicht schwenkbaren Flügelteile (6 und 6') zurückfahren.

2. Schiebetür nach Anspruch 1, dadurch gekennzeichnet, dass in der Normalstellung der Schiebetür die beiden verschwenkbaren Flügelteile (5 und 5') vermittels einer Schere an den nicht schwenkbaren Flügelteilen (6 und 6') einrastend über einen Schnäpper gehalten sind.

3. Schiebetür nach Anspruch 1, dadurch gekennzeichnet, dass mit der unter Druckeinwirkung erfolgten Öffnung der schwenkbaren Flügelteile (5 und 5') nach aussen gleichzeitig ein Federmechanismus in Gang gesetzt wird, der die nicht schwenkbaren Flügelteile (6 und 6') zurückfährt.

## Revendications

1. Porte coulissante automatique à deux vantaux, en particulier pour chemins de fuite et voies de sauvetage, dont chacun des deux vantaux (3, 4) présente un élément de vantail pivotant (5, 5'), lequel est articulé à un élément de vantail (6, 6') coulissant mais non pivotant, et est maintenu par encliquetage contre ce dernier de telle sorte qu'une pression exercée de l'intérieur sur le milieu (7) de la porte coulissante provoque l'ouverture, vers l'extérieur, des éléments de vantail pivotants (5, 5'), caractérisée en ce que les deux vantaux (3 et 4) de la porte coulissante sont subdivisés le long de leur axe longitudinal, et en ce qu'une pression exercée de l'intérieur sur le milieu (7) de la porte coulissante provoque l'ouverture, vers l'extérieur, des éléments de vantail pivotants (5 et 5') et, simultanément, le recul, vers l'arrière, des éléments de vantail non pivotants (6 et 6').

2. Porte coulissante selon la revendication 1, caractérisée en ce que, quand la porte coulissante est en position normale, les deux éléments de vantail pivotants (5 et 5') sont maintenus en encliquetage, par l'intermédiaire d'un enclenchement, et à l'aide d'un joint articulé, contre les éléments de vantail non pivotants (6 et 6').

3. Porte coulissante selon la revendication 1, caractérisée en ce que l'ouverture, vers l'extérieur, des éléments de vantail pivotants (5 et 5') sous l'effet d'une pression provoque simultanément la manoeuvre d'un mécanisme à ressort, lequel fait reculer les éléments de vantail non pivotants (6 et 6').

## Claims

1. Automatic sliding door with two leaves, especially for emergency exits, whose two leaves (3, 4) each consist of one swivelling part (5, 5') linked to a part which is movable but not swivelling (6, 6'), and is snap fastened to this in such a way that, when pressure is exercised against the middle (7) of the sliding door from inside, the swivelling parts of the leaves (5, 5') open outwards, characterized by the fact that the two leaves (3 and 4) of the sliding door are divided along their longitudinal centre line and when pressure is exercised form inside against the middle (7) of the sliding door, the swivelling parts (5 and 5') of the leaves open outwards, at the same time the non-swivelling parts (6 and 6') of the leaves go back.

2. Sliding door according to claim 1, characterized by the fact that in the normal position of the sliding door, the two swivelling parts (5 and 5') of the leaves are snap fastened to the non-swivelling parts (6 and 6') of the leaves by means of a shear.

3. Sliding door according to claim 1, characterized by the fact that when the pressure from inside causes the swivelling parts (5 and 5') of the leaves to open outwards, at the same time a spring mechanism is brought into action which pushes back the non-swivelling parts (6 and 6') of the leaves.
